# FASCICULE DE BREVET EUROPEEN

(11) **EP 2 868 847 B1**
(45) Date de publication et mention de la délivrance du brevet: **25.07.2018**
(21) Numéro de dépôt: 14190761.8
(22) Date de dépôt: 28.10.2014
(51) Int. Cl.: E05B 47/00, E05B 63/24, E05B 17/22, E05B 63/14, E05C 9/06, E05B 15/02, E05B 17/00, G07C 9/00

(54) **Dispositif d'assistance à l'ouverture et à la fermeture d'un ouvrant à frappe sur châssis**
Hilfsvorrichtung für das Öffnen und Schließen eines Flügelrahmens mit Anschlag
Device for assisting with the opening and closing of a casement window on a frame

(30) Priorité: 29.10.2013 FR 1360528
(43) Date de publication de la demande: 06.05.2015
(73) Titulaire: SAPA BUILDING SYSTEMS FRANCE, 31100 Toulouse (FR)
(72) Inventeur: Dieude, Serge, 31400 Toulouse (FR); Lahbib, Patrick, 31520 Ramonville (FR); Mieulet, Gaetan, 31200 Toulouse (FR)
(74) Mandataire: Ipside

(56) Documents cités:
- FR-A1- 2 726 847
- FR-A1- 2 844 540
- FR-A1- 2 981 109
- US-A1- 2007 145 753

## Description

L'invention concerne un dispositif d'assistance à l'ouverture et à la fermeture d'un ouvrant, notamment à frappe, sur châssis. L'invention est plus particulièrement, mais non exclusivement, destinée à un ouvrant, telle une fenêtre à battant, comprenant un ou plusieurs vantaux, dont l'axe de pivotement est vertical, lesdits vantaux étant montés sur un dormant constitué de profilés, notamment en alliage d'aluminium et comportant des moyens d'étanchéité entre les vantaux et le dormant. Selon un exemple de réalisation de l'art antérieur, une telle fenêtre comporte des moyens de verrouillage, par exemple une crémone, permettant de verrouiller un vantail en position fermée dans le dormant, lesquels moyens de verrouillage sont commandés par une poignée rotative. La fermeture d'un vantail implique d'appliquer celui-ci contre le dormant, afin de comprimer les moyens d'étanchéité, et de maintenir ledit vantail dans cette position pendant la manoeuvre des moyens de verrouillage. Cette manoeuvre nécessite une coordination des mouvements et une certaine force afin de maintenir le vantail contre le dormant et manoeuvrer la poignée de commande de la crémone. De même, la manoeuvre d'ouverture du vantail nécessite, lors du déverrouillage, de vaincre l'effort de frottement naturellement induit au niveau des moyens de verrouillage lors de leur libération. Aussi, tant les manoeuvres d'ouverture que de fermeture d'un tel ouvrant, sont difficiles voir impossibles à réaliser par une personne handicapée, un enfant, une personne âgée et plus généralement pourtoute personne dont l'état de santé ne permet pas de fournir l'effort de compression des moyens d'étanchéité ou le couple de manoeuvre des moyens de verrouillage.

Le document FR 2 726 847 A divulgue un dispositif de verrouillage connu de l'état de la technique.

Le document FR 2 981 109 décrit un dispositif d'assistance au verrouillage et au déverrouillage d'un vantail sur un dormant. Ledit dispositif comporte un dispositif de verrouillage motorisé, évitant ainsi la manoeuvre des moyens de verrouillage. Ce dispositif donne satisfaction, cependant, pour le verrouillage, il nécessite que le vantail soit poussé contre le dormant et maintenu un court instant dans cette position, de sorte à comprimer les moyens d'étanchéité, lors du verrouillage.

L'invention vise à résoudre les inconvénients de l'art antérieur et concerne à cette fin un dispositif de verrouillage d'un vantail dans un dormant, délimitant un plan d'ouverture, lequel dispositif comporte :
a. des moyens de verrouillage du vantail dans le dormant comprenant une gâche de verrouillage et un plot de verrouillage s'engageant dans ladite gâche pour réaliser le verrouillage;
b. un dispositif de maintien du vantail contre le dormant comportant :
   bi. un pêne, dit de maintien ;
   bii. une gâche de maintien comportant une partie mobile apte à maintenir le pêne de maintien en position lorsque celui-ci est introduit dans ladite gâche, l'un de la gâche ou du pêne de maintien étant fixé sur le vantail et l'autre sur le dormant ;
   biii des moyens, dits d'escamotage, aptes à bloquer ou libérer les mouvements de la partie mobile de la gâche de maintien par rapport au pêne de maintien ;
   biv. des moyens de détection de verrouillage, aptes à détecter l'engagement, ou le non-engagement du plot de verrouillage dans la gâche de verrouillage;
c. des moyens de commande aptes à actionner les moyens d'escamotage pour faire passer la partie mobile de la gâche de maintien d'une configuration bloquée à une configuration libérée du pêne de maintien lorsque le vantail est verrouillé dans le dormant et que le pot de verrouillage est engagé dans la gâche de verrouillage.

Ainsi, lorsque le vantail est suffisamment approché de l'ouvrant pour que le pêne de maintien pénètre dans la gâche de maintien, la partie mobile de la gâche de maintien retient l'ouvrant plaqué contre le dormant le temps du verrouillage du vantail. La réalisation de ce verrouillage est ainsi grandement facilitée puisqu'il n'est pas nécessaire de pousser sur ledit vantail au cours de l'opération de verrouillage. Une fois le verrouillage réalisé, la partie mobile de la gâche de maintien est libérée et ne s'oppose plus à l'ouverture du vantail. Ce dispositif est adapté tant à des moyens de verrouillage commandés manuellement qu'à des moyens de verrouillage motorisés.

L'invention est avantageusement mise en oeuvre selon les modes de réalisation exposés ci-après. Selon un exemple de réalisation du dispositif objet de l'invention, les moyens de verrouillage sont des moyens motorisés et ledit dispositif comporte :
d. des moyens, dits capteur de présence, aptes à détecter la présence du pêne de maintien dans la gâche de maintien ;
e. des moyens de pilotage aptes à actionner les moyens de verrouillage lorsque le capteur de présence détecte le pêne dans la gâche de maintien.

Ainsi, ce mode de réalisation permet à l'utilisateur de fermer et de verrouiller le vantail dans le dormant, sans aucun effort significatif, en rapprochant simplement le vantail du dormant de sorte à introduire le pêne de maintien dans la gâche de maintien.

Selon un mode de réalisation avantageux du précédent exemple de réalisation, du dispositif objet de l'invention, celui-ci comporte :
f. des moyens, dits d'éjection, aptes à écarter le vantail du dormant lorsque les moyens de verrouillage sont actionnés de la position verrouillée vers la position déverrouillée.

Ainsi, lesdits moyens permettent d'assister l'ouverture du vantail, d'une part au cours de la phase d'escamotage des moyens de maintien, puis en facilitant la saisie dudit vantail pour libérer l'accès à l'ouverture.

Avantageusement, les moyens de détection du verrouillage et les moyens pour actionner les moyens d'escamotage sont combinés et comprennent un pion, dit pion de commande, fixé aux moyens de verrouillage et qui se déplace avec lesdits moyens. Ce mode de réalisation ne nécessite pas de contacteur supplémentaire et est adapté tant à un verrouillage motorisé qu'à un verrouillage manuel du vantail.

Selon un mode avantageux du dispositif objet de l'invention :
- la partie mobile de la gâche de maintien comporte une crosse de blocage, libre de débattement par rapport à ladite gâche entre une position, dite de fermeture, et une position, dite d'ouverture, des moyens de rappel agissant sur ladite crosse de sorte à l'entraîner vers la position de fermeture ;
- la crosse de blocage comprend, en section, un profil formant cliquet apte à coopérer avec le pêne de maintien ;
- les moyens d'escamotage comportent une gâchette poussée au contact de la crosse de blocage par des moyens de rappel, et une griffe de maintien de ladite gâchette au contact de la crosse de blocage ladite griffe étant apte à s'escamoter sous l'effet du déplacement du pion de commande ;
- la crosse de blocage comprend, en section, un second profil formant cliquet apte à coopérer avec la gâchette des moyens d'escamotage.

Ainsi, la gâche de maintien, tend à être toujours entraînée vers la position de fermeture dans laquelle, tant lorsque le vantail est éloigné du dormant que lorsque le pêne de maintien est introduit dans ladite gâche, les moyens de rappel ne sont pas bandés. Ainsi, la fiabilité de ce dispositif, entièrement mécanique, est élevée.

Selon un mode de réalisation avantageux, la crosse de blocage est liée au dormant selon une liaison pivot d'axe parallèle au plan d'ouverture. L'utilisation d'un mouvement de rotation pour le débattement de la crosse de blocage permet de rendre le dispositif de maintien plus compact et de simplifier la réalisation des guidages.

Avantageusement, la gâchette des moyens d'escamotage est liée à la gâche selon une liaison pivot d'axe parallèle au plan d'ouverture et perpendiculaire à l'axe de liaison pivot de la crosse de blocage. Ainsi l'utilisation de mouvements de rotation selon des axes orthogonaux pour les pièces en mouvement de la gâche de maintien, permet de loger le mécanisme et notamment les moyens de rappel dans un volume réduit.

L'invention concerne également, un ouvrant comportant un dormant définissant un plan d'ouverture et un vantail articulé selon une liaison pivot par rapport audit dormant, lequel ouvrant comporte des moyens d'étanchéité entre le dormant et le vantail et un dispositif de maintien selon l'un quelconque des modes de réalisation précédents. Ainsi, la fermeture de cet ouvrant est facilitée, notamment par l'assistance à la compression des moyens d'étanchéité apportée par le dispositif de maintien.

Selon un mode de réalisation avantageux, l'ouvrant objet de l'invention comporte un dispositif de verrouillage motorisé, le cadre du vantail et du dormant étant constitués d'un assemblage de profilés creux, les moyens de motorisation des moyens de verrouillage étant disposés à l'intérieur d'un profilé. Ce mode de réalisation permet avantageusement de placer l'intégralité des mécanismes dans les profilés et de conserver l'esthétisme de l'ouvrant tout en lui conférant sécurité de fonctionnement et facilité de manoeuvre.

Avantageusement, l'ouvrant objet de l'invention comporte selon un mode de réalisation particulier, des moyens d'éjection aptes à écarter le vantail du dormant lorsque les moyens de verrouillage sont actionnés de la position verrouillée vers la position déverrouillée et un moyen de commande pour actionner les moyens de verrouillage et les moyens d'éjection. Ainsi, ledit ouvrant est manoeuvré sans effort tant à l'ouverture qu'à la fermeture.

Selon une variante avantageuse de ce dernier mode de réalisation de l'ouvrant objet de l'invention, les moyens de pilotage des moyens de verrouillage comportent des moyens pour la détection de la proximité d'un utilisateur identifié. Ainsi, lesdits moyens de détection permettent de faire fonctionner le système en toute sécurité en l'absence de clé. Ainsi l'ouvrant objet de l'invention s'avère particulièrement adapté aux ouvertures des espaces accueillant des personnes à mobilité réduite y compris pour les ouvrants des accès extérieurs.

L'invention concerne également un procédé pour la fermeture d'un ouvrant selon ce dernier mode de réalisation, lequel procédé comporte les étapes consistant à :
i. émettre un signal VRAI si la présence du pêne de maintien dans la gâche de maintien est détectée ;
ii. émettre un signal VRAI si un utilisateur identifié est détecté à proximité de l'ouvrant ;
iii. si les étapes i) et ii) sont à l'état VRAI, actionner les moyens de verrouillage de sorte à verrouiller le vantail dans le dormant.

Ce procédé de mise en oeuvre de l'ouvrant objet de l'invention est particulièrement adapté lorsque ledit ouvrant barre un accès extérieur, tel qu'une porte d'entrée ou une terrasse. Ainsi, lorsque ledit ouvrant est fermé, celui-ci est nécessairement verrouillé, pour la sécurité des biens et des personnes. Toutefois le verrouillage n'est pas enclenché si l'utilisateur n'est pas à proximité de l'ouvrant, ce qui évite les verrouillages intempestifs.

Avantageusement, le procédé objet de l'invention comporte une étape consistant à :
iv. si l'étape i) est à l'état VRAI et si l'étape ii) n'est pas à l'état VRAI, actionner les moyens de verrouillage dans les deux sens de sorte à verrouiller puis déverrouiller le vantail et libérer le pêne de maintien.

Ainsi, en cas de fermeture intempestive de l'ouvrant, non commandé par l'utilisateur identifié, ledit ouvrant est systématiquement placé en position entrouverte ce qui limite les risques, par exemple, de piéger à l'extérieur l'utilisateur notamment lorsqu'il s'agit d'une personne à mobilité réduite.

L'invention est exposée ci-après selon ses modes de réalisation préférés, nullement limitatifs, et en référence aux figures 1 à 5 dans lesquelles :
- la figure 1 montre, selon une vue en perspective, un exemple de réalisation d'un ouvrant selon l'invention ;
- la figure 2 est une représentation schématique d'un exemple de réalisation du dispositif de maintien objet de l'invention selon une vue en coupe AA définie figure 1, figure 2A, en position de maintien ou de fermeture, après la frappe du vantail sur le dormant, et figure 2B en position d'ouverture, lors de la séparation du vantail et du dormant à l'ouverture de l'ouvrant ;
- la figure 3 représente selon une vue de dessus un exemple de réalisation d'une gâche de maintien selon l'invention, figure 3A en configuration bloquée, figure 3B en configuration apte à être débloquée suite au verrouillage du vantail dans le dormant et figure 3C, en position débloquée au cours de l'ouverture du vantail ;
- la figure 4 montre, selon un schéma de principe, un exemple de réalisation des moyens de pilotage des moyens de verrouillage du vantail dans le dormant ;
- et la figure 5 est synopsis du procédé de pilotage des moyens de verrouillage motorisés selon un exemple de réalisation de l'ouvrant objet de l'invention.

Figure 1, selon un exemple de réalisation, l'ouvrant objet de l'invention comporte un dormant (110) et un vantail (120) articulé par rapport audit dormant selon une liaison pivot. Le dormant (110) délimite un plan d'ouverture (111) lequel plan d'ouverture est fermé par le vantail (120). Avantageusement le dormant (110) et le cadre du vantail (120) sont constitués de profilés creux en alliage d'aluminium. Cette constitution permet de réaliser une construction précise et stable dans le temps, ce qui permet de rendre le fonctionnement du dispositif objet de l'invention plus fiable. Selon un exemple de réalisation, lesdits profilés creux permettent d'intégrer des moyens de motorisation (non représentés) pour réaliser le verrouillage du vantail dans le dormant. Un exemple d'intégration de ces moyens de motorisation est décrit par exemple dans le document FR 2 981 109, leur déclenchement est commandé par des moyens de commande, tel qu'un pavé (115) sensitif ou tactile placé sur le dormant, selon cet exemple de réalisation. Des moyens (125) de manoeuvre mécanique, telle qu'une béquille amovible, permettent, en cas de panne du dispositif de verrouillage motorisé, de réaliser manuellement les opérations de verrouillage/déverrouillage du vantail dans le dormant. Lesdits moyens de verrouillage, qu'ils soient motorisés ou manuels, comportent des gâches (116) de verrouillage qui coopèrent avec des plots (126) de verrouillage, lesdits moyens de verrouillage ayant pour effet d'engager lesdits plots dans lesdites gâches de verrouillage. Selon un exemple de réalisation l'ouvrant objet de l'invention comporte des moyens (121) d'étanchéité entre le dormant et le vantail, lesquels moyens sont comprimés lors de la fermeture dudit vantail. L'ouvrant objet de l'invention comporte un dispositif apte à maintenir le vantail (120) au contact du dormant pendant l'opération de verrouillage du vantail dans le dormant. Ledit dispositif comporte un pêne (131), lié au vantail selon cet exemple de réalisation, qui coopère avec une gâche (132), liée au dormant.

Figure 2A, selon un schéma de principe, lorsque le vantail se rapproche du dormant au point que le pêne (131, représenté en pointillé) entre en contact avec la gâche de maintien, ladite gâche de maintien comprend une partie mobile, laquelle partie mobile comporte une crosse (230) de blocage qui est liée à la gâche de maintien selon une liaison pivot dont l'axe (250) de rotation est sensiblement parallèle au plan d'ouverture de l'ouvrant. Comme indiqué plus bas, lorsque le vantail quitte le dormant, ladite crosse (230) se trouve verrouillée en position, dite de fermeture, des moyens (232) de rappel tendant à ramener celle-ci vers cette position. Selon cet exemple de réalisation, le pêne de maintien est de type demi-tour et comporte un profil en coin, apte à coopérer avec un profil (235) formant cliquet de la crosse blocage. Ledit pêne (131) est lié au vantail par une liaison en translation comprenant des moyens (231) élastiques de rappel. Ainsi, lorsque le pêne de maintien entre en contact avec la crosse (230) de bocage et que le vantail continue de s'approcher du dormant, ledit pêne suit le profil (235) en cliquet de la crosse (230), laquelle crosse est maintenue en position par rapport à la gâche par une gâchette (260), elle-même maintenue en position par une griffe (270). Lorsque le vantail arrive au contact du dormant, c'est-à-dire que l'ouvrant est fermé, la crosse (230), maintient le pêne (131) dans cette position, lequel ne peut s'échapper de la crosse du fait du profil (235) formant cliquet de celle-ci. Dans cette position, les moyens d'étanchéité sont avantageusement comprimés et le verrouillage du vantail dans le dormant est opéré sans qu'il ne soit nécessaire d'appliquer une pression supplémentaire sur ledit vantail. À la différence des moyens des verrouillage, le pêne (131) de maintien, montés sur des moyens élastiques, n'assure pas une protection efficace contre l'effraction.

En revenant à la figure 1, le dispositif de verrouillage est lié à un pion (171) de commande, lequel pion de commande se déplace avec la crémone (170) du dispositif de verrouillage. Ainsi, selon cet exemple de réalisation, le déplacement de ce pion (171) permet de détecter le passage de la crémone de la position déverrouillée à la position verrouillée, mais réalise en même temps les commandes associées du dispositif de maintien.

Figure 2A, lorsque le dispositif de verrouillage est actionné de la position déverrouillée vers la position verrouillée, le pion de commande lié à ce dispositif déplace la griffe (270) de la partie mobile de la gâche de maintien, laquelle prend la position en pointillé de la figure 2A, ce qui a pour effet de libérer la gâchette (260).

Figure 2B, lors de l'ouverture suivante du vantail, celui-ci est d'abord déverrouillé du dormant. Cependant, la griffe (270) ne reprend pas sa configuration initiale et la gâchette (260) reste libérée. Aussi, lors de l'action d'ouverture du vantail subséquente, le pêne (131) escamote la crosse de blocage en repoussant la gâchette (260). À cette fin, la crosse comporte un profil (236) en cliquet sur lequel repose ladite gâchette. La crosse (230) ne s'opposant plus au déplacement du pêne (131), le vantail est ouvert sans difficulté. Dès lors que le pêne(131) a quitté le contact de la crosse (230) les moyens (232) de rappel de ladite crosse, ramènent celle-ci dans la position de la figure 2A. Les moyens de rappel (non représentés) de la gâchette (260) et de la griffe (270) ramènent celles-ci dans cette même configuration de fermeture, c'est-à-dire vers la configuration de la figure 2A.

Figure 3, selon un exemple de réalisation entièrement mécanique de la gâche de maintien du dispositif objet de l'invention, la gâchette (260) est articulée par rapport à ladite gâche de maintien selon une liaison pivot, d'axe (360) de rotation sensiblement perpendiculaire à l'axe (250) de rotation de la crosse (230) de blocage et sensiblement parallèle au plan d'ouverture (111, figure 1).

Figure 3A, en position de fermeture de la partie mobile de la gâche de maintien, la gâchette (260), poussée au contact de la crosse (230) de bocage par des moyens (361) de rappel, bloque en rotation ladite crosse. La gâchette (260) est par ailleurs verrouillée dans cette position par la griffe (270), poussée au contact de ladite gâchette par des moyens (371) de rappel.

Figure 3B, le pêne de maintien étant introduit dans la gâche, le verrouillage du vantail dans le dormant provoque le déplacement du pion (171) de commande, lié à la crémone de verrouillage. Ledit pion (171) de commande agit sur un levier (350) d'escamotage lequel levier, par l'intermédiaire d'un ensemble de biellettes (320, 330, 340), repousse la griffe (270) du contact avec la gâchette (260). Ainsi, suite à la réalisation du verrouillage du vantail dans le dormant, la gâche de maintien se trouve dans la configuration de la figure 3B, la griffe (270) étant repoussée du contact de la gâchette (260) par une biellette (340) d'escamotage.

Figure 3C, lors de l'ouverture du vantail, celui-ci est d'abord déverrouillé du dormant ce qui a pour effet de déplacer le pion (171) de commande en position de déverrouillage. Ainsi, selon cet exemple de réalisation entièrement mécanique, ledit pion (171) de commande permet à la fois de détecter la configuration de verrouillage du vantail, mais aussi de commander le déplacement des pièces mécaniques concernées par les opérations de verrouillage-déverrouillage. Le levier (350) d'escamotage est rappelé dans sa position initiale par des moyens de rappel (351). Selon cet exemple de réalisation, la biellette (320) de commande, liée au levier (350) d'escamotage, est une biellette télescopique comprenant des moyens (321) de rappel tendant à allonger ladite biellette. Ainsi, le retour en position initiale du levier (350) d'escamotage est compensé par un allongement de ladite biellette (320) de commande, et la biellette (340) d'escamotage reste au contact de la griffe (270) qui, par conséquent, ne bloque pas le mouvement de la gâchette (260). Lors de l'ouverture du vantail, le pêne agit sur la crosse (230) de blocage, entraînant celle-ci en rotation par rapport à son axe (250) de liaison pivot. Au cours de cette rotation, la crosse (230) de blocage, entraîne la gâchette (260) en rotation autour de son propre axe (360) de pivot, du fait du profil de ladite crosse.

Les biellettes (320, 330, 340) reviennent dans leur configuration initiale (figure 3A) par le biais des moyens de rappel (371).

Le mode de réalisation exposé ci-avant est entièrement mécanique. Par conséquent, il est adaptable à tout type d'ouvrant quel que soit le mode de verrouillage du vantail dans le dormant, manuel ou motorisé. Un résultat équivalent est obtenu par la mise en oeuvre d'une gâche de maintien électrique. Ainsi, l'escamotage de la griffe est, selon cet exemple de réalisation commandé par un solénoïde, alimenté lors du verrouillage par un capteur approprié.

Le dispositif de maintien objet de l'invention est avantageusement adapté à un ouvrant comportant des moyens de verrouillage motorisés. Un exemple de motorisation du verrouillage et de l'ouverture d'un tel ouvrant est décrit dans le document FR 2 981 109.

En revenant à la figure 1, les moyens de motorisation (185) sont avantageusement placés dans un profilé creux en imposte dans le dormant. Ainsi, en positionnant les moyens de motorisation du verrouillage et les moyens de maintien dans la traverse supérieure du dormant, l'ouvrant objet de l'invention est compatible avec une utilisation mixte, à frappe, en rotation autour d'un axe de pivot vertical, ou à basculement selon une liaison pivot d'axe horizontal lié à la traverse (117) inférieure du dormant.

Figure 1, le vantail (120) étant fermé et verrouillé dans le dormant (110), l'utilisateur obtient l'ouverture dudit vantail en appuyant sur pavé (115) sensitif. Cette action de l'utilisateur sur le pavé sensitif est détectée par des moyens de pilotage (non réprésentés) qui déclenchent les moyens motorisés de déverrouillage. Avantageusement, les moyens motorisés de verrouillage comportent des moyens, dits d'éjection, tels que décrits dans le document FR 2 981 109. Ces moyens d'éjection (non représentés) permettent, lors du déverrouillage du vantail, d'écarter ledit vantail du dormant de sorte à en faciliter la préhension, notamment par une personne à mobilité réduite. Avantageusement, ce mouvement d'éjection permet de libérer le pêne (131) de maintien de la gâche (132) de maintien comme exposé précédemment. En effet, la décompression des joints d'étanchéité ne produit pas un effort suffisant pour libérer le pêne (131).

Grâce au dispositif de maintien selon l'invention, la fermeture du vantail est également obtenue de manière simple, en poussant ledit vantail (120) vers le dormant (110). Dès que le vantail entre au contact du dormant, le pêne (131) est capturé par la gâche (102) de maintien qui colle ainsi le vantail contre le dormant le temps du verrouillage.

Ainsi, en revenant à la figure 2, le dispositif de maintien comporte avantageusement un capteur (280) de présence du pêne (131) dans la crosse (230) de blocage, de sorte que, selon la variante à verrouillage motorisé de l'ouvrant objet de l'invention, lorsque le pêne est détecté dans la crosse (230) de blocage, le verrouillage du vantail dans le dormant est déclenché.

Figure 4, selon un exemple de réalisation, l'ouvrant objet de l'invention comporte des moyens de pilotage (430), par exemple sous la forme d'une carte électronique, lesquels moyens reçoivent en entrée :
- une information (415) issue du pavé (115) de commande, par convention ladite information (415) est dite « VRAI » lorsque ledit pavé (115) est sollicité ;
- une information (480) issue du capteur (280) de détection de présence du pêne de maintien dans la gâche, par convention cette information (480) est dite « VRAI » lorsque le pêne de maintien est dans la gâche de maintien ;
- une information (490) issue d'un capteur de détection de proximité d'un utilisateur identifié.

Selon cet exemple de réalisation, les moyens (430) de pilotage délivrent en sortie un signal (425) de commande du motoréducteur (426) actionnant les moyens de verrouillage.

Les moyens pour délivrer l'information (490) de présence d'un utilisateur, utilisent, à titre d'exemple non limitatif, une antenne (491) laquelle antenne permet d'exciter et d'avoir en retour la réponse d'un badge d'identification par radio fréquence. Selon cet exemple de réalisation ledit badge est porteur d'un code, lequel code est également enregistré dans les moyens de mémoire (non représentés) des moyens (430) de pilotage. Selon un mode de réalisation particulier, plusieurs codes, éventuellement hiérarchisés, sont enregistrés dans lesdits moyens de mémoire. Ainsi, le déverrouillage du vantail n'est obtenu, lors de l'action sur le pavé sensitif, que si utilisateur identifié se trouve à proximité de l'ouvrant. La distance acceptable entre ledit utilisateur et l'ouvrant est fonction de la nature de l'antenne (491) et de la technologie d'identification utilisée. Les moyens de pilotage (430) scrutent de manière régulière les entrées (415, 480, 490) et déclenchent le verrouillage ou le déverrouillage du vantail selon l'état observé de ces capteurs. Selon un mode de réalisation particulier, le dispositif objet de l'invention comprend des moyens de sélection (non représentés) permettant d'activer ou non les moyens de détection de présence. Ainsi, lorsque ces moyens sont désactivés les manoeuvres d'ouverture et de fermeture de l'ouvrant sont réalisables par n'importe qui en appuyant sur le pavé tactile. Lorsque les moyens de détection de présence sont activés, seules les personnes disposant de moyens d'identification sont autorisées à réaliser ces manoeuvres.

Figure 5, à titre d'exemple, si au cours d'une scrutation, l'information issue du capteur de présence du pêne est détectée (580) à la valeur VRAI et que dans un délai prédéfini, antérieur ou postérieur à cette détection, l'information issue du capteur de présence est également détectée à la valeur VRAI, alors, au cours d'une étape (510) de verrouillage, les moyens de pilotage émettent un signal de verrouillage vers les moyens de motorisation. En effet, dans cette situation, il est vraisemblable que la fermeture du vantail sur l'ouvrant est volontaire et réalisée par l'utilisateur identifié. Par contre, dans le cas où le signal issu du capteur de présence du pêne est détecté à la valeur VRAI, mais que dans un délai prédéfini, antérieur ou postérieur à la détection de ce signal, le signal issu du capteur de présence de l'utilisateur n'est pas détecté à la valeur VRAI, alors, il est vraisemblable que le vantail s'est fermé de manière intempestive, où que l'utilisateur ait fermé ledit vantail sans qu'il ne soit en possession de ses moyens d'identification. Dans ce cas, il est préférable que le vantail ne soit pas verrouillé, l'utilisateur courant un risque de ne plus pouvoir pénétrer à l'intérieur des locaux auxquels l'ouvrant donne accès. Cependant, même si le verrouillage n'est pas réalisé, les moyens de maintien retiennent l'ouvrant contre le dormant, et l'utilisateur ne peut obtenir l'ouverture en poussant ou en tirant ledit vantail. Aussi, dans cette configuration, le dispositif de pilotage réalise un cycle (520) de verrouillage, suivi immédiatement d'un déverrouillage, ce qui a pour effet de libérer le pêne de maintien, et, lorsque le vantail est équipé de moyens d'éjection, de séparer ledit vantail du dormant.

La description ci-avant et les exemples de réalisation montrent que l'invention atteint les objectifs visés, en particulier elle permet de faciliter la fermeture d'un vantail d'un ouvrant, notamment, mais non exclusivement, lorsque ledit ouvrant comporte des joints d'étanchéité qui doivent être comprimés lors de fermeture. Le dispositif de maintien objet de l'invention est réalisable selon une version entièrement mécanique, laquelle est adaptable à tout type d'ouvrant existant. Finalement, si les exemples de réalisation ci-avant concernent un ouvrant comprenant un vantail, ceux-ci sont facilement adaptés au cas d'un ouvrant comprenant plusieurs vantaux.

## Revendications

1. Dispositif de verrouillage d'un vantail (120) dans un dormant (110), délimitant un plan (111) d'ouverture, lequel dispositif comporte :
a. des moyens (116, 126, 185, 125) de verrouillage du vantail (120) dans le dormant (110) comprenant une gâche de verrouillage (116) et un plot de verrouillage (126) s'engageant dans ladite gâche (116) pour réaliser le verrouillage ;
b. un dispositif de maintien du vantail contre le dormant comportant :
bi. un pêne (131) de maintien ;
bii. une gâche (132) de maintien, comportant une partie (230, 260, 270) mobile apte à maintenir le pêne de maintien (131) en position lorsque celui-ci est introduit dans ladite gâche de maintien, l'un de la gâche (132) ou du pêne (131) de maintien étant fixé sur le vantail (120) et l'autre sur le dormant (110) ;
biii des moyens (230, 260, 270, 350) d'escamotage, aptes à bloquer ou libérer les mouvements de la partie mobile de la gâche de maintien par rapport au pêne (131) de maintien ;
biv. des moyens (171) de détection de verrouillage, aptes à détecter l'engagement, ou le non-engagement, du plot de verrouillage dans la gâche de verrouillage ;
c. des moyens (171, 320) de commande, aptes à actionner les moyens d'escamotage (230, 260, 270, 350) pour faire passer la partie mobile de la gâche de maintien d'une configuration bloquée à une configuration libérée du pêne de maintien (131) lorsque le vantail (120) est verrouillé dans le dormant (110) et que le plot de verrouillage (126) est engagé dans la gâche de verrouillage (116).

2. Dispositif selon la revendication 1, dans lequel les moyens de verrouillage sont des moyens motorisés et que ledit dispositif comporte :
d. des moyens, dits capteur (280) de présence, aptes à détecter la présence du pêne (131) de maintien dans la gâche de maintien ;
e. des moyens (430) de pilotage, aptes à actionner les moyens (185, 116, 126) de verrouillage lorsque le capteur (280) de présence détecte le pêne de maintien (131) dans la gâche de maintien.

3. Dispositif selon la revendication 2, comportant :
f. des moyens, dits d'éjection, aptes à écarter le vantail (120) du dormant (110) lorsque les moyens (126, 185) de verrouillage sont actionnés de la configuration verrouillée vers la configuration déverrouillée.

4. Dispositif selon la revendication 1, dans lequel les moyens de détection de verrouillage et les moyens pour actionner les moyens d'escamotage sont combinés et comprennent un pion (171), dit pion de commande, fixé aux moyens (126) de verrouillage et se déplaçant avec lesdits moyens de verrouillage.

5. Dispositif selon la revendication 4, dans lequel :
- la partie mobile de la gâche de maintien comporte une crosse (230) de blocage, libre de débattement par rapport à ladite gâche entre une position, dite de fermeture, et une position, dite d'ouverture, des moyens (232) de rappel agissant sur ladite crosse de sorte à l'entraîner vers la position de fermeture ;
- la crosse (230) de blocage comprend, en section, un profil (235) formant cliquet apte à coopérer avec le pêne de maintien ;
- les moyens d'escamotage comportent une gâchette (260) poussée au contact de la crosse (230) de blocage par des moyens (261) de rappel, et une griffe (270) maintien de ladite gâchette(260) au contact de la crosse (230) de blocage, ladite griffe (270) étant apte à s'escamoter sous l'effet du déplacement du pion (171) de commande ;
- la crosse (230) de blocage comprend, en section, un second profil (236) formant cliquet apte à coopérer avec la gâchette (260) des moyens d'escamotage.

6. Dispositif selon la revendication 5, dans lequel la crosse (230) de blocage est liée au dormant (110) selon une liaison pivot d'axe (250) parallèle au plan (111) d'ouverture.

7. Dispositif selon la revendication 6, dans lequel la gâchette (260) des moyens d'escamotage est liée à la gâche selon une liaison pivot d'axe (360) parallèle au plan (111) d'ouverture et perpendiculaire à l'axe (250) de liaison pivot de la crosse (230) de blocage.

8. Ouvrant comportant un dormant (110) définissant un plan (111) d'ouverture et un vantail (120) articulé selon une liaison pivot par rapport audit dormant, notamment du type comportant des moyens (121) d'étanchéité entre le dormant et le vantail **caractérisé en ce qu'**il comporte un dispositif selon la revendication 1.

9. Ouvrant selon la revendication 8, comportant un dispositif selon la revendication 2 dans lequel le cadre du vantail et du dormant sont constitués d'un assemblage de profilés creux, et que les moyens (185) de motorisation des moyens de verrouillage sont disposés à l'intérieur d'un profilé.

10. Ouvrant selon la revendication 8, comportant un dispositif selon la revendication 3 et des moyens (115) de commande pour actionner les moyens de verrouillage et les moyens d'éjection.

11. Ouvrant selon la revendication 10, dans lequel les moyens de pilotage des moyens de verrouillage comportent des moyens (491) pour la détection de la proximité d'un utilisateur identifié.

12. Procédé pour la fermeture d'un ouvrant selon la revendication 10, **caractérisé en ce qu'**il comporte les étapes consistant à :
i. émettre un signal (480) VRAI si la présence du pêne de maintien dans la gâche de maintien est détectée ;
ii. émettre un signal (490) VRAI si un utilisateur identifié est détecté à proximité de l'ouvrant ;
iii. si les étapes i) et ii) sont à l'état VRAI, actionner (510) les moyens de verrouillage de sorte à verrouiller le vantail (120) dans le dormant (110).

13. Procédé selon la revendication 12, comportant une étape consistant à :
iv. si l'étape i) (580) est à l'état VRAI et si l'étape ii) (590) n'est pas à l'état VRAI, actionner (520) les moyens de verrouillage dans les deux sens de sorte à verrouiller puis déverrouiller le vantail et libérer le pêne (131) de maintien.

## Patentansprüche

1. Verriegelungsvorrichtung für einen Flügel (120) in einem Blendrahmen (110), eine Öffnungsebene (111) eingrenzend, wobei die Vorrichtung umfasst:
a. Mittel (116, 126, 185, 125) zum Verriegeln des Flügels (120) in dem Blendrahmen (110), einen Verriegelungshaken (116) und einen Verriegelungsstift (126) umfassend, der in den Haken (116) eingreift, um die Verriegelung durchzuführen;
b. eine Haltevorrichtung des Flügels an dem Blendrahmen, umfassend:
bi. einen Halteriegel (131);
bii. einen Haltehaken (132), einen mobilen Abschnitt (230, 260, 270) umfassend, der imstande ist, den Halteriegel (131) in Position zu halten, wenn dieser in den Haltehaken eingeführt wird, wobei der eine von dem Haltehaken (132) oder dem Halteriegel (131) an dem Flügel (120) befestigt ist und der andere an dem Blendrahmen (110);
biii Versenkmittel (230, 260, 270, 350), die imstande sind, die Bewegungen des mobilen Abschnitts des Haltehakens in Bezug zum Halteriegel (131) zu sperren oder freizugeben;
biv. Verriegelungserfassungsmittel (171), die imstande sind, den Eingriff oder den Nicht-Eingriff des Verriegelungsstifts in den Verriegelungshaken zu erfassen;
c. Steuerungsmittel (171, 320), die imstande sind, die Versenkmittel (230, 260, 270, 350) zu betätigen, um den mobilen Abschnitt des Haltehakens von einer gesperrten Konfiguration in eine freigegebene Konfiguration des Halteriegels (131) übergehen zu lassen, wenn der Flügel (120) in dem Blendrahmen (110) verriegelt ist, und der Verriegelungsstift (126) in den Verriegelungshaken (116) eingreift.

2. Vorrichtung nach Anspruch 1, wobei die Verriegelungsmittel motorisierte Mittel sind und die Vorrichtung umfasst:
d. Anwesenheitssensor (280) genannte Mittel, die imstande sind, die Anwesenheit des Halteriegels (131) in dem Haltehaken zu erfassen;
e. Lenkungsmittel (430), die imstande sind, die Verriegelungsmittel (185, 116, 126) zu betätigen, wenn der Anwesenheitssensor (280) den Halteriegel (131) in dem Haltehaken erfasst.

3. Vorrichtung nach Anspruch 2, umfassend:
f. Auswurfmittel genannte Mittel, die imstande sind, den Flügel (120) von dem Blendrahmen (110) abzudrücken, wenn die Verriegelungsmittel (126, 185) von der verriegelten Konfiguration in die entriegelte Konfiguration betätigt werden.

4. Vorrichtung nach Anspruch 1, wobei die Verriegelungserfassungsmittel und die Mittel zum Betätigen der Versenkmittel kombiniert sind, und einen Steuerzapfen genannten Zapfen (171) umfassen, der an den Verriegelungsmitteln (126) befestigt ist, und sich mit den Verriegelungsmitteln verschiebt.

5. Vorrichtung nach Anspruch 4, wobei:
- der mobile Abschnitt des Haltehakens einen Sperrschaft (230) umfasst, der in Bezug zum Haken zwischen einer Schließposition genannten Position und einer Öffnungsposition genannten Position frei schwenkbar ist, wobei Rückstellmittel (232) derart auf den Schaft einwirken, dass er in die Schließposition angetrieben wird;
- der Sperrschaft (230) im Querschnitt ein Profil (235) umfasst, das eine Klinke bildet, die imstande ist, mit dem Halteriegel zusammenzuwirken;
- die Versenkmittel einen Auslöser (260) umfassen, der durch Rückstellmittel (261) in Kontakt mit dem Sperrschaft (230) geschoben wird, und eine Haltekralle (270) des Auslösers (260) in Kontakt mit dem Sperrschaft (230), wobei die Kralle (270) imstande ist, sich unter der Wirkung der Verschiebung des Steuerzapfens (171) zu versenken;
- der Sperrschaft (230) im Querschnitt ein zweites Profil (236) umfasst, das eine Klinke bildet, die imstande ist, mit dem Auslöser (260) der Versenkmittel zusammenzuwirken.

6. Vorrichtung nach Anspruch 5, wobei der Sperrschaft (230) gemäß einer Schwenkachsenverbindung (250) parallel zur Öffnungsebene (111) mit dem Blendrahmen (110) verbunden ist.

7. Vorrichtung nach Anspruch 6, wobei der Auslöser (260) der Versenkmittel gemäß einer Schwenkachsenverbindung (360) parallel zur Öffnungsebene (111) und senkrecht zur Achse (250) der Schwenkverbindung des Sperrschafts (230) mit dem Haken verbunden ist.

8. Öffnung, umfassend einen Blendrahmen (110), eine Öffnungsebene (111) definierend und einen Flügel (120), der gemäß einer Schwenkverbindung in Bezug zu dem Blendrahmen artikuliert ist, insbesondere in der Art, Dichtmittel (121) zwischen dem Blendrahmen und dem Flügel zu umfassen, **dadurch gekennzeichnet, dass** sie eine Vorrichtung nach Anspruch 1 umfasst.

9. Öffnung nach Anspruch 8, eine Vorrichtung nach Anspruch 2 umfassend, wobei der Rahmen des Flügels und des Blendrahmens aus einem Verbund aus Hohlprofilen gebildet werden, und dass, die Motorisierungsmittel (185) der Verriegelungsmittel im Inneren eines Profils angeordnet sind.

10. Öffnung nach Anspruch 8, eine Vorrichtung nach dem Anspruch 3 und Steuerungsmittel (115) zum Betätigen der Verriegelungsmittel und der Auswurfmittel umfassend.

11. Öffnung nach Anspruch 10, wobei die Lenkungsmittel der Verriegelungsmittel Mittel (491) zur Erfassung der Nähe eines identifizierten Benutzers umfassen.

12. Verfahren zum Schließen einer Öffnung nach Anspruch 10, **dadurch gekennzeichnet, dass** es die Schritte umfasst, die darin bestehen:
i. ein Signal (480) WAHR auszugeben, wenn die Anwesenheit des Halteriegels im Haltehaken erfasst wird;
ii. ein Signal (490) WAHR auszugeben, wenn ein identifizierter Benutzer in der Nähe der Öffnung erfasst wird;
iii. wenn die Schritte i) und ii) im Zustand WAHR sind, die Verriegelungsmittel derart zu betätigen (510), um den Flügel (120) in dem Blendrahmen (110) zu verriegeln.

13. Verfahren nach Anspruch 12, einen Schritt umfassend, der darin besteht:
iv. wenn der Schritt i) (580) im Zustand WAHR ist und wenn der Schritt ii) (590) nicht im Zustand WAHR ist, die Verriegelungsmittel in den beiden Richtungen derart zu betätigen (520), um den Flügel zu verriegeln und dann zu entriegeln und den Halteriegel (131) freizugeben.

## Claims

1. A device for locking a door leaf (120) within a frame (110), delimiting an aperture plane (111), with said device having:
a. means (116, 126, 185, 125) for locking the door leaf (120) into the frame (110) comprising a locking strike (116) and a locking pin (126) that engages with said strike (116) to achieve locking;
b. a device for holding the door leaf against the frame, comprising:
bi. a holding bolt (131);
bii. a holding strike (132), with a moveable part (230, 260, 270) that keeps the holding bolt (131) in position while this latter is inserted into said holding strike, one of the holding strike (132) or the holding bolt (131) being affixed to the door leaf (120) and the other to the frame (110);
biii. means (230, 260, 270, 350) of retraction, capable of blocking or releasing the movements of the moveable part of the holding strike in relation to the holding bolt (131);
biv. means of lock detection (171), capable of detecting whether or not the locking pin is engaged with the locking strike;
c. means (171, 320) of control, capable of activating the means of retraction (230, 260, 270, 350) so as to change the moveable part of the holding strike from a blocked configuration to a configuration freed from the holding bolt (131) when the door leaf (120) is locked into the frame (110) and the locking pin (126) is engaged with the locking strike (116).

2. The device according to claim 1, wherein the locking means are motorized and the device comprises:
d. means, known as a presence sensor (280), capable of detecting the presence of the holding bolt (131) in the holding strike;
e. means of control (430), capable of activating the locking means (185, 116, 126) when the presence sensor (280) detects that the holding bolt (131) is present in the holding strike.

3. The device according to claim 2, having:
f. means, known as ejection means, capable of moving the door leaf (120) away from the frame (110) when the locking means (126, 185) are changed from the locked to the unlocked configuration.

4. The device according to claim 1, wherein the means of lock detection and the means for activating the means of retraction are combined, and comprising a pin (171), known as a control pin, affixed to the locking means (126) and moving along with said locking means.

5. The device according to claim 4, in which:
- the moveable part of the holding strike comprises a anchor bar (230), freely movable relative to said strike between a position known as the closed position, and a position known as the open position, and return means (232) acting on said bar to move it toward the closed position;
- the anchor bar (230) comprises, in section, a profile (235) forming a ratchet cooperating with the holding bolt;
- the retraction means comprise a trigger (260) pushed to contact the anchor bar(230) by the return means (261), and a holding gripper (270) of said trigger (260) that contacts the anchor bar(230), said gripper (270) being capable of retracting under the effect of the motion of the control pin (171);
- the anchor bar (230) comprises, in section, a second profile (236) forming a ratchet that is capable of cooperating with the trigger (260) for the retraction means.

6. The device according to claim 5, in which the anchor bar(230) is attached to the frame (110) using a pivoting link with an axis (250) that is parallel to the aperture plane (111).

7. The device according to claim 6, in which the trigger (260) for the retraction means is linked to the strike using a pivoting link with an axis (360) that is parallel to the aperture plane (111) and perpendicular to the axis (250) of the pivoting link of the anchor bar (230).

8. A leaf comprising a frame (110) that defines an aperture plane (111) and a door leaf (120) that is joined to said frame by means of a pivoting link that connects to said frame, specifically of the type that has sealing means (121) between the frame and the door leaf, **characterized by** having a device according to claim 1.

9. The leaf according to claim 8, having a device according to claim 2, in which the framework of the door leaf and of the frame itself are made up of an assembly of hollow sections, and whose motorization means (185) for the locking means are arranged within one section.

10. The leaf according to claim 8, having a device according to claim 3, and means of control (115) for activating the locking means and the ejection means.

11. The leaf according to claim 10, in which the means of controlling the locking means have means (491) for detecting the proximity of an identified user.

12. A method for closing a leaf according to claim 10, comprising the steps consisting of:
i. transmitting a TRUE signal (480) if the presence of the holding bolt in the holding strike is detected;
ii. transmitting a TRUE signal (490) if the presence of an identified user is detected in proximity to the leaf;
iii. if steps i) and ii) are in the TRUE state, activate (510) the locking means so as to lock the door leaf (120) into the frame (110).

13. The method according to claim 12, comprising a step consisting of:
iv. if step i) (580) is in the TRUE state and if step ii) (590) is not in the TRUE state, activating (520) the locking means in both directions so as to lock and then unlock the door leaf and release the holding bolt (131).
